# EUROPÄISCHE PATENTSCHRIFT

(11) **EP 0 415 222 B1**
(45) Veröffentlichungstag und Bekanntmachung des Hinweises auf die Patenterteilung: **27.11.1996**
(21) Anmeldenummer: 90115906.1
(22) Anmeldetag: 20.08.1990
(51) Int. Cl.: D01H 13/22, D01H 13/32, B65H 63/06

(54) **Verfahren zum Einstellen der Ansprechgrenze elektronischer Garnreiniger**
Process for setting the threshold of electronic slub catchers
Procédé pour l'ajustement du seuil d'épurateur de fil

(30) Priorität: 31.08.1989 CH 3154/89
(43) Veröffentlichungstag der Anmeldung: 06.03.1991
(73) Patentinhaber: ZELLWEGER LUWA AG, CH-8610 Uster (CH)
(72) Erfinder: Aeppli, Kurt, CH-8610 Uster (CH)

(56) Entgegenhaltungen:
- DE-A- 2 820 097
- DE-A- 3 237 371
- FR-A- 2 280 940
- FR-A- 2 384 231
- FR-A- 2 515 623
- US-A- 4 184 769

## Beschreibung

Die vorliegende Erfindung betrifft ein Verfahren zum Einstellen der Ansprechgrenze elektronischer Garnreiniger unter Berücksichtigung der Feinheit oder Nummer des zu reinigenden Garns, wobei während des Reinigungsprozesses die Feinheit gemessen und das Ergebnis dieser Messung mit eingestellten Toleranzgrenzen verglichen wird (DE-A-28 20 097).

Es ist bekannt (siehe zum Beispiel USTER News Bulletin Nr. 29/ August 1981 "Das USTER-System der Garnfehlerkontrolle", USTER - eingetragenes Warenzeichen der Zellweger Uster AG), dass eine wesentliche Voraussetzung für eine genaue und reproduzierbare Garnreinigung die richtige Basiseinstellung für die zu reinigende Garnpartie ist. Der wichtigste Wert, der bei dieser Basiseinstellung berücksichtigt werden muss, ist die Garnnummer oder Feinheit, anhand welcher die Ansprechgrenzen (= Toleranzwerte) festgelegt werden, bei deren Ueberschreiten ein Reinigerschnitt ausgelöst wird.

Da in Spinnereien normalerweise Garne verschiedener Feinheit gesponnen werden, kann es zu Verwechslungen kommen, insbesondere dann, wenn sich die Feinheiten nur wenig voneinander unterscheiden. Schon geringe Unterschiede in der Feinheit führen aber im Gewebe oder Gewirk zu sichtbaren Streifen, welche das Produkt unbrauchbar machen. Um diese Verwechslungsgefahr zu vermeiden, sind Garnüberwachungsanlagen erhältlich, die die Garnfeinheit messen und beim Ueberschreiten der eingestellten Toleranzgrenze einen Alarm auslösen oder die Produktion stoppen. Weil aber jedes Garn von Natur aus eine gewisse Ungleichmässigkeit aufweist und auch gewisse Feinheitsabweichungen im normalen Produktionsprozess nicht vollständig vermieden werden können, stösst die Einstellung der Ansprechgrenzen auf Schwierigkeiten. Werden nämlich die Toleranzgrenzen zu eng eingestellt, dann treten häufig Fehlalarme auf. Sind die Grenzen dagegen zu weit, dann können nicht alle Fehler erkannt werden.

Die vorliegende Erfindung hat nun die Aufgabe, einerseits die genannte Verwechslungsgefahr auszuschalten und andererseits eine optimale Einstellung der Ansprechgrenzen anhand der tatsächlichen Produktionsgegebenheiten zu ermöglichen. Ausserdem soll die Bedienung vereinfacht werden.

Diese Aufgabe wird erfindungsgemäss durch die Merkmale des Anspruchs 1 gelöst.

Das erfindungsgemässe Verfahren ermöglicht also eine automatische Einstellung der Ansprechgrenzen, wobei diese Einstellung so optimiert wird, dass nur eine vorbestimmte Anzahl von Fehlalarmen auftritt. Eine Verwechslung von Garnen unterschiedlicher Feinheit ist ausgeschlossen und als zusätzlicher Vorteil ergibt sich, dass allfällige Toleranzen der Kontrollgeräte mitberücksichtigt werden.

Nachfolgend wird die Erfindung anhand eines Ausführungsbeispiels und der Zeichnungen näher erläutert; es zeigt:
- Fig. 1: ein Blockschema einer nach dem erfirdungsgemässen Verfahren arbeitenden Garnreingungsanlage; und
- Fig. 2: ein Schema zur Erläuterung des erfindungsgemässen Verfahrens zur Bildung der Ansprechgrenzen.

Für die nachfolgende Beschreibung wird die elektronische Garnreinigung als bekannt vorausgesetzt. Es wird in diesem Zusammenhang auf das schon erwähnte USTER News Bulletin Nr. 29/August 1981 verwiesen.

Fig. 1 zeigt ein Blockschema einer auf Spulmaschinen eingesetzten Garnreinigungsanlage. Jede dieser Spulmaschinen besitzt eine Anzahl von Spulstellen, die in Sektionen zusammengefasst sind, von denen in der Figur zwei, SM1 und SM2, symbolisch angedeutet sind. Jede Spulstelle ist nit einem Sensor 1 zur Ueberwachung der Garnfeinheit und mit einem Aktor 2 zur Auslösung einer durch das Messsignal des zugehörigen Sensors 1 ausgelösten Operation ausgerüstet. Die Garnfeinheitssignale GF der Sensoren 1 sind über Multiplexer 3 und eine Sammelleitung 4 an eine zentrale Signalverarbeitung 5, beispielsweise an die USTER POLYMATIC-Zentraleinheit, geführt. Die Ausgangssignale der zentralen Signalverarbeitung 5 gelangen über die Sammelleitung 4 und einen Demultiplexer 6 an die entsprechenden Aktoren 2.

Die automatische Bildung der Ansprechgrenzen erfolgt in der zentralen Signalverarbeitung 5, von welcher Fig. 2 einen Ausschnitt mit den einzelnen Funktionsstufen zeigt. Darstellungsgemäss enthält die zentrale Signalverarbeitung 5 einen A/D-Wandler 7, in welchen die Garnfeinheitssignale GF der Sensoren 1 (Fig. 1) gelangen. Die digitalisierten Garnfeinheitssignale GF∗ gelangen in Komparatoren 8, wo sie je mit einem oberen und mit einem unteren Grenzwert verglichen werden.

Entsprechend der Anzahl der verschiedenen möglichen Garnquerschnitte sind derartige Komparatoren 8 vorgesehen, welche feststellen, innerhalb welcher Grenzen das Signal jedes Sensors 1 liegt und dann das jeweilige Feinheitssignal an einen der betreffenden Querschnittsklasse zugeordneten Zähler 9 weiterleiten. In jedem der Zähler 9 wird jedes von einem der Komparatoren 8 erhaltene Signal als Ereignis gezählt, so dass die Zählerstände aller Zähler 9 ein Histogramm der Feinheitsverteilung der Fäden aller Spulstellen angeben.

Aus diesem Histogramm werden in einer Statistikstufe 10 nach den Methoden der Statistik Mittelwert und Standardabweichung berechnet. Der so berechnete Mittelwert MW gelangt in eine Additions- und Subtraktionsstufe 11 beziehungsweise 12. Die Standardabweichung SA gelangt an den einen Eingang einer Multiplikationsstufe 13, an deren anderem Eingang das Ausgangssignal einer Eingabestufe 14 für die Eingabe einer die zulässigen Alarme pro Garnlänge festlegenden Grösse N liegt. Zwischen dieser Grösse N und der Alarmhäufigkeit besteht ein unter der Annahme einer Normalverteilung aufgrund der üblichen Produktionsschwankungen abgeleiteter Zusammenhang. Dieser Zusammenhang ist derart, dass eine Alarmhäufigkeit von einem Prozent durch einen Wert von 2,58 und eine Alarmhäufigkeit von einem Promille durch einen Wert von 3.29 für die Grösse N repräsentiert wird. Somit wird in der Multiplikationsstufe 13 das Produkt N mal SA, entsprechend also Alarmhäufigkeit mal Standardabweichung gebildet. Das Ausgangssignal der Multiplikationsstufe 13, also das genannte Produkt, wird nun der Additions- und Subtraktionsstufe 11 bzw. 12 zugeführt, deren Ausgangssignal den oberen und unteren Grenzwert GO bzw. GU der Feinheit angibt. Diese Grenzwerte werden somit durch Addition und Subtraktion des Produkts N mal Standardabweichung zum bzw. vom Mittelwert MW erhalten.

Sobald an einer Spulstelle von einem Sensor 1 (Fig. 1) eine die Grenzwerte GO oder GU über- beziehungsweise unterschreitende Feinheitsabweichung festgestellt wird, sendet die zentrale Signalverarbeitung 5 ein Signal an den Demultiplexer 6. Dieser steuert den entsprechenden Aktor 2 an, wodurch an der betreffenden Spulstelle die Produktion bis zur Behebung des Fehlers gestoppt ist.

Wie schon erwähnt wurde, werden die Ansprechgrenzen, also die Grenzwerte GO und GU aufgrund der gemessenen Feinheitsverteilung und der vorgegebenen zulässigen Alarmhäufigkeit N selbständig festgelegt. Dabei werden für die Statistik ausserhalb der Alarmgrenzen liegende Messwerte, also solche Messwerte, die zur Aktivierung des betreffenden Aktors 2 führen, nicht berücksichtigt.

Vor der Festlegung einer Alarmgrenze muss eine gewisse Anzahl von beispielsweise 100 Basismesswerten vorliegen. Bei Anwendung des beschriebenen Verfahrens an einer Spulmaschine werden diese Basiswerte bei jedem neuen Cops oder auch nach einem Fadenbruch, also beim Anlaufen oder Wiederanlaufen der Produktionsstelle, ermittelt. Aus diesen Basismesswerten werden dann Mittelwert und Standardabweichung bestimmt.

Das beschriebene Verfahren führt zu einer optimalen, automatischen Einstellung der Ansprechgrenzen aufgrund der tatsächlichen Gegebenheiten, wobei nur eine vorbestimmte Anzahl von Fehlalarmen auftritt und diese Anzahl die Basis für die Einstellung der Ansprechgrenzen bildet. Dadurch ergibt sich ein Optimum zwischen Fehlern, die im Garn belassen, und solchen, die entfernt werden und zu ebenfalls störenden Produktionsstillständen und Knoten führen.

Die Bedienung einer nach dem erfindungsgemässen Verfahren arbeitenden Garnüberwachungsanlage ist äusserst einfach und die Ueberwachung auf Feinheitsfehler ist zuverlässig, wobei auch allfällige Gerätetoleranzen mitberücksichtigt werden.

## Patentansprüche

1. Verfahren zum Einstellen der Ansprechgrenzen (GO, GU) elektronischer Garnreiniger unter Berücksichtigung der Feinheit (GF) oder der Nummer des zu reinigenden Garns, wobei während des Reinigungsprozesses die Feinheit gemessen und das Ergebnis dieser Messung mit eingestellten Ansprechgrenzen verglichen wird, dadurch gekennzeichnet, dass
vor dem Reinigungsprozess, die Anzahl (N) der, für eine gegebene Garnlänge zulässigen, Überschreitungen der Ansprechgrenzen vorgegeben und am Garnreiniger eingestellt wird, dass
während dem Reinigungsprozess die Feinheit des Garns gemessen, die Messwerte registriert und ihre Verteilung bestimmt wird und dass
ausgehend von dieser Verteilung der Messwerte und aus der vorgegebenen Anzahl der Überschreitungen anhand statistischer Gesetzmässigkeiten die Ansprechgrenzen selbsttätig ermittelt werden.

2. Verfahren nach Anspruch 1, dadurch gekennzeichnet, dass die Messwerte (GF) der Feinheit durch Vergleich mit entsprechenden Grenzwerten anhand des Garnquerschnitts klassiert und in einzelnen Garnquerschnittsklassen gezählt werden, und dass ein Histogramm der Feinheitsverteilung der überprüften Garne gebildet wird.

3. Verfahren nach Anspruch 2, dadurch gekennzeichnet, dass aus dem Histogramm der Feinheitsverteilung deren Mittelwert (MW) und Standardabweichung (SA) berechnet und anschliessend mit der zulässigen Alarmhäufigkeit verknüpft werden.

4. Verfahren nach Anspruch 3, dadurch gekennzeichnet, dass die Standardabweichung (SA) mit einer die zulässige Alarmhäufigkeit repräsentierenden Grösse (N) multipliziert wird, und dass die Ansprechgrenzen (GO, GU) durch Addition und Subtraktion des Ergebnisses der genannten Multiplikation zum beziehungsweise vom Mittelwert (MW) gebildet werden.

5. Verfahren nach Anspruch 4, dadurch gekennzeichnet, dass ausserhalb der Ansprechgrenzen liegende Messwerte (GF) der Feinheit für das Histogramm der Feinheitsverteilung nicht berücksichtigt werden.

6. Verfahren nach Anspruch 4 oder 5, dadurch gekennzeichnet, dass an jeder Ueberwachungsstelle bei Produktionsbeginn oder nach einer Produktionsunterbrechung die Messwerte (GF) der Feinheit neu aufgenommen, und dass die Ansprechgrenzen erst bei Vorliegen einer bestimmten Mindestanzahl von Messwerten bestimmt werden.

## Claims

1. Process for setting the response limits (GO, GU) of electronic yarn cleaners taking into account the fineness (GF) or the count of the yarn to be cleaned, the fineness being measured during the cleaning process, and the result of this measurement being compared with set response limits, characterized in that, prior to the cleaning process the number (N) of exceedings, permissible for a given yarn length, of the response limits is predetermined and set at the yarn cleaner, in that during the cleaning process the fineness of the yarn is measured, the measured values are recorded and their distribution is determined, and in that starting from this distribution of the measured values and from the predetermined number of exceedings the response limits are established independently on the basis of statistical regularities.

2. Process according to Claim 1, characterized in that the measured values (GF) for fineness are classified for fineness by comparison with appropriate limit values on the basis of the yarn cross-section and are counted in individual yarn cross-section classes, and in that a histogram of the fineness distribution of the checked yarns is formed.

3. Process according to Claim 2, characterized in that from the histogram of the fineness distribution its mean value (MW) and standard deviation (SA) are calculated and subsequently linked to the permissible alarm frequency.

4. Process according to Claim 3, characterized in that the standard deviation (SA) is multiplied by a variable (N) representing the permissible alarm frequency, and in that the response limits (GO, GU) are formed through addition of the result of the above-mentioned multiplication stage to and subtraction of it from the mean value (MW).

5. Process according to Claim 4, characterized in that the measured values (GF) of the fineness lying outside the response limits are not taken into account for the histogram of the fineness distribution.

6. Process according to Claim 4 or 5, characterized in that at each monitoring point at the start of production or after a production break the measured values (GF) for fineness are re-recorded, and in that the response limits are not determined until a specific minimum number of measured values are present.

## Revendications

1. Procédé pour l'ajustement des seuils de fonctionnement (GO, GU) d'épurateurs de fil électroniques en tenant compte de la finesse (GF) ou du numéro du fil à épurer, où pendant le procédé d'épuration, la finesse est mesurée, et le résultat de cette mesure est comparé avec des seuils de fonctionnement réglés, caractérisé en ce qu'avant le procédé d'épuration, le nombre (N) des dépassements admissibles pour une longueur de fil donnée, des seuils de fonctionnement, est prédéfini et réglé à l'épurateur de fil, en ce que pendant le procédé d'épuration, la finesse du fil est mesurée, les valeurs de mesure sont enregistrées et leur répartition est définie et en ce que, en partant de cette répartition des valeurs de mesure et du nombre prédéterminé des dépassements, les seuils de fonctionnement sont déterminés automatiquement à l'aide de lois générales statistiques.

2. Procédé selon la revendication 1, caractérisé en ce que les valeurs de mesure (GF) de la finesse sont classées au moyen d'une comparaison avec des valeurs limites correspondantes à l'appui de la section transversale du fil et sont comptées dans différentes classes de sections transversales de fil, et en ce qu'il est établi un histogramme de la répartition de finesse des fils vérifiés.

3. Procédé selon la revendication 2, caractérisé en ce qu'on calcule, à partir de l'histogramme de la répartition de finesse, la valeur moyenne (MW) et l'écart standard (SA) et qu'ils sont enchaînés ensuite à la fréquence d'alarme admissible.

4. Procédé selon la revendication 3, caractérisé en ce que l'écart standard (SA) est multiplié avec une grandeur (N) représentant la fréquence d'alarme admissible, et en ce que les seuils de fonctionnement (GO, GU) sont formés par addition et soustraction du résultat de la multiplication précitée relativement à et, respectivement, de la valeur moyenne (MW).

5. Procédé selon la revendication 4, caractérisé en ce que des valeurs de mesure (GF) se situant à l'extérieur des seuils de la finesse ne sont pas prises en considération pour l'histogramme de la répartition de finesse.

6. Procédé selon la revendication 4 ou 5, caractérisé en ce qu'à chaque endroit de surveillance, lors du début de la production ou après une interruption de production, les valeurs de mesure (GF) de la finesse sont nouvellement enregistrées, et en ce que les seuils de fonctionnement sont définis seulement lorsqu'on dispose d'un nombre minimal défini de valeurs de mesure.
